# EUROPÄISCHE PATENTSCHRIFT

(11) **EP 1 629 169 B1**
(45) Veröffentlichungstag und Bekanntmachung des Hinweises auf die Patenterteilung: **05.10.2011**
(21) Anmeldenummer: 04733551.8
(22) Anmeldetag: 18.05.2004
(51) Int. Cl.: E05D 15/06

(54) **SCHIENENFÜHRUNG FÜR EIN HÄNGEND GEFÜHRTES SCHIEBEELEMENT**
RAIL GUIDE FOR A SUSPENDEDLY GUIDED PUSH ELEMENT
GUIDAGE PAR RAIL POUR ELEMENT COULISSANT SUSPENDU

(30) Priorität: 21.05.2003 DE 10323274
(43) Veröffentlichungstag der Anmeldung: 01.03.2006
(73) Patentinhaber: Dorma GmbH + Co. KG, 58256 Ennepetal (DE)
(72) Erfinder: KSYK, Andreas, 26188 Edewecht (DE)
(86) Internationale Anmeldenummer: PCT/EP2004/005311
(87) Internationale Veröffentlichungsnummer: WO 2004/104342

(56) Entgegenhaltungen:
- EP-A- 1 035 287
- DE-A- 3 814 535
- US-A- 4 555 828

## Beschreibung

Die Erfindung betrifft eine Schienenführung für ein hängend geführtes Schiebeelement mit in der Schienenführung rollend geführtem Laufwerk eines Laufwagens, wobei die Schienenführung in Nebeneinanderanordnung aus zwei spiegelbildlich zueinander angeordneten Führungsschienen besteht, jede Führungsschiene eine Laufbahn für wenigstens eine Tragrolle und wenigstens eine Führungsrolle des Laufwerkes aufweist und jedem Schiebeelement zwei beabstandete Laufwagen zugeordnet sind.

Die in der vorgenannten Schienenführung geführten Schiebeelemente können unterschiedlich, beispielsweise als Holz- oder Glaswände, in einfacher oder doppelter Anordnung ausgeführt sein. Die Schiebeelemente bilden bei gestreckter Anordnung eine geschlossene Wand und können mittels ihrer Führung an der Schienenführung im Regelfall in Nebeneinanderanordnung in ein Parkmagazin verfahren werden. Da generell jedem Schiebeelement zwei Laufwagen zugeordnet sind, ist - sofern die beabstandeten Laufwagen eines Schiebeelementes nur an einer einzigen Führungsschiene geführt sind - für das Verbringen in ein Parkmagazin eine Weiche erforderlich, die jeweils einen der beabstandeten Laufwagen in die den das Parkmagazin führende Schienenführung umlenkt. Bei einer aus zwei nebeneinander angeordneten Führungsschienen gebildeten Schienenführung hingegen wird jeweils einer der beabstandeten Laufwagen in der einen Führungsschiene und der andere in der benachbarten Führungsschiene geführt, wobei eine der beiden benachbarten Führungsschienen den Abzweig in das Parkmagazin bildet. Von einer derartigen Vorrichtung geht die Erfindung aus.

Eine gattungsgemäße Vorrichtung offenbart die DE 42 42 597 A1, wobei mit Bezug auf beide einem Schiebeelement zugeordnete Laufwagen beide Laufwagen jeweils mit einer Tragrolle und einer Führungsrolle in beiden benachbarten Führungsschienen geführt sind. Eine Abzweigung in eine Parkposition ist mit der vorbekannten Vorrichtung nur mittels des Einsatzes einer zusätzlichen, kostenaufwendigen Weiche möglich. Die gattungsgemäße Vorrichtung verwendet somit in Übereinstimmung mit der hier vorliegenden Erfindung zwei spiegelbildlich zueinander angeordnete Führungsschienen; die Führung der Laufwagen in den benachbarten Führungsschienen weicht vom Anmeldungsgegenstand jedoch insoweit ab, dass die in der erfindungsgemäßen Aufgabe formulierten Merkmale mit dem Stand der Technik nach DE 42 42 597 A1 nicht realisiert werden können.

Durch die EP 1035287 A2, die die Merkmale des Oberbegriffs des Anspruchs 1 offenbart, ist eine Laufschiene für die Aufhängung einer Tür bekannt, bei der eine Führungsschiene zwei getrennte Führungen aufweist, wobei die Tür zwei Laufwerke aufweist, von denen je ein Laufwerk in je einer Führung beweglich geführt wird.

Die DE 38 14 535 C2 beschreibt eine Laufvorrichtung für eine hängende Schiebewand, bei der eine im Querschnitt einstückige, mit Bezug auf eine vertikale Mittellängsachse des Querschnittes symmetrische Führungsschiene verwirklicht ist. Dabei ist einer der beiden, jeweils einer Schiebewand zugeordneten Laufwagen in dem rechten und einer in dem linken Bereich der Führungsschiene mittels Trag- und Führungsrollen zwangsgeführt. Die Vorrichtung erlaubt - wie mit der hier vorliegenden Erfindung angestrebt - eine Abzweigung unter Verzicht auf eine Weiche; im Abzweigbereich muss jedoch aufgrund der erforderlichen Teilung der Führungsschiene ein Sonderprofil bereitgestellt werden. Insbesondere haftet der vorbekannten Vorrichtung der Nachteil an, dass im Bereich der Hauptstrecke jeder Laufwagen nur entweder im linken oder rechten Bereich der Führungsschiene abgestützt ist, d. h. das zur Verfügung stehende Profil wird vom jeweiligen Laufwagen nur zur Hälfte genutzt.

Aufgabe der Erfindung ist es, ausgehend von dem Stand der Technik nach EP-A-1035287, eine Schienenführung vorzuschlagen, bei der die Schiene selbst, insbesondere mit Bezug auf den Fertigungsprozess, verbessert wird, wobei zu berücksichtigen ist, dass das Schienenprofil und die entsprechende Ausgestaltung des Laufwagens in einem Abzweigbereich eines Parkmagazins, ohne Änderung des Profiles, den Verzicht auf eine Weiche zulässt. Ferner soll über den wesentlichen Verschiebeweg der Schiebeelemente, d. h. über die so genannte Hauptstrecke, das gesamte Profil der Schienenführung durch den Laufwagen genutzt werden können. Schließlich soll durch eine besondere Ausgestaltung der Führungsschienen ein stoßfreier Übergang von einem Schienenabschnitt zum anschließenden Schienenabschnitt gewährleistet sein.

Die Erfindung löst die gestellte Aufgabe mit der Lehre nach Anspruch 1.

Gemäß der kennzeichnenden Lehre nach Anspruch 1 finden zwei kostengünstig herstellbare und formbare, zu einer stoßfreien Schienenführung vereinigbare Profile einer Führungsschiene Verwendung, wobei die Zuordnung und Ausgestaltung der Laufwagen die Abstützung der Laufwagen an der gesamten Schienenführung über die Hauptstrecke ermöglicht und eine Abzweigung unter Verzicht auf eine Weiche erfolgen kann.

Die einem Laufwagen zugeordneten Führungsrollen sind bei - wie vorerwähnt - spiegelbildlicher Ausgestaltung der Führungsschienen unterschiedlich hoch ausgebildet, d. h. dass die höher ausgebildete Führungsrolle einer beidseitigen Zwangsführung unterliegt und damit - beispielsweise im Abzweigbereich - der zugeordneten Führungsschiene folgen muss, während die benachbarte, niedriger ausgebildete Führungsrolle die zugeordnete Führungsschiene verlassen kann. Die niedriger ausgebildete Führungsrolle hat somit während des Durchlaufens der Hauptstrecke nur eine seitliche Führungsaufgabe, nämlich im Bereich der Anlage an dem vertikalen Steg der Führungsschiene. Es versteht sich, dass zur Ablenkung in den Abzweigbereich eines Parkmagazins die Führungsrollen des jeweils vorlaufenden und nachlaufenden Laufwagens entsprechend versetzt angeordnet sind.

Zur Gewährleistung der vorbeschriebenen Führungsfunktion ist am freien Ende des oberen horizontalen Schenkels der Führungsschiene ein gegen den Laufwagen gerichteter Flansch angeordnet, der praktisch die beidseitige Zwangsführung der höher ausgebildeten Führungsrolle gewährleistet.

Weitere vorteilhafte Ausführungen der Erfindung sind durch die Unteransprüche gekennzeichnet.

Wie an sich aus der DE 38 14 535 C2 bekannt, weist der obere horizontale Schenkel der Führungsschiene an seiner gegen eine Unterkonstruktion gerichteten Fläche eine hinterschnittene Nut für die Aufnahme von Befestigungsschrauben auf. Nach Maßgabe der erfindungsgemäßen Lösung ist die Unterkonstruktion so ausgebildet, dass sie eine stegartige Abhängeplatte aufweist, wobei in die zwischen den benachbarten Abhängeplatten verlaufende Nut eine Lasche für die Abschottung einer Deckenauflage mit einem hakenartigen Fortsatz eingreift. Die Nut erfüllt somit eine Doppelfunktion; sie dient einerseits der Befestigung der Führungsschienen an der Unterkonstruktion und andererseits der Befestigung für die Abschottung einer Deckenauflage.

Die Erfindung wird nachfolgend anhand eines Ausführungsbeispieles näher erläutert.

Es zeigen:
- Figur 1:: Eine schematische Draufsicht auf eine Schienenfüh- rung.
- Figur 2:: Einen Querschnitt durch die Schienenführung mit zu- geordnetem Laufwagen.
- Figur 3:: In gegenüber Figur 2 vergrößerter Darstellung den Querschnitt einer Führungsschiene.
- Figuren 4 und 5:: Die Detaildarstellungen B und A gemäß Figur 3.

Figur 1 zeigt eine Schienenführung 1, die im Bereich einer Hauptstrecke aus zu einem Schienenstrang 28 vereinigten Führungsschienen 6 und 6' besteht. Die Führungsschiene 6 ist dabei über eine in ein Parkmagazin führende Abzweigung 27 abgelenkt ausgebildet.

Gemäß der Querschnittsdarstellung nach Figur 2 ist an einem Laufwagen 5 über einen Aufhängebolzen 15 ein Schiebeelement 2 aufgehängt, welches im dargestellten Ausführungsbeispiel zwei Platten 3 aufweist. Die spiegelbildlich zueinander angeordneten getrennten Führungsschienen 6 und 6' bestehen jeweils im Wesentlichen aus einem vertikal verlaufenden Steg 11, gegeneinander gerichteten oberen Schenkeln 12 und 12' sowie gegeneinander gerichteten unteren Schenkeln 13 und 13', zwischen denen ein Längsschlitz 14 für den Durchgriff des Aufhängebolzens 15 belassen ist. Dem Laufwagen 5 ist ein Laufwerk 4 zugeordnet, welches auf Laufbahnen 7 der unteren horizontalen Schenkeln 13 und 13' ablaufende Tragrollen 8 sowie Führungsrollen 9 und 10 aufweist. Die Führungsrolle 9 ist gegenüber der Führungsrolle 10 höher ausgebildet und wird somit (siehe Figur 1) beim Einlauf in den Parkbereich infolge der Zwangsführung durch einen gegen den Laufwagen 5 gerichteten Flansch 18 des oberen horizontalen Schenkels 12 der Abzweigung 27 folgen. Dabei kann die niedrigere Führungsrolle 10 den vorgenannten Flansch 18 während des Abzweigvorganges berührungslos unterlaufen. Wie aus der Figur 2 sowie insbesondere aus den Figuren 3 bis 5 ersichtlich, sind sowohl im Bereich der oberen horizontalen Flansche 12 und 12' sowie im Bereich der unteren horizontalen Flansche 13 und 13' fluchtende Ausnehmungen 16 bzw. 17 vorgesehen, in die nicht dargestellte Zentrierelemente eingesetzt werden können, die eine fluchtende Ausrichtung der Stöße aneinander grenzender Führungsschienen 6 bzw. 6' gewährleisten.

Die Führungsschienen 6 und 6' sind an einer mit 19 bezeichneten Unterkonstruktion befestigt, wobei eine der Unterkonstruktion zugewandte Fläche 20 der oberen horizontalen Flansche 12 bzw. 12' einer Abhängeplatte 23 anliegen, die stegartig ausgebildet ist. Dabei ist in jedem der horizontalen Flansche 12 und 12' eine hinterschnittene Nut 21 angeordnet, in die Befestigungsschrauben 22 eingreifen. Die hinterschnittene Nut 21 dient gleichzeitig der Befestigung einer Lasche 24 für die Abschottung einer nicht dargestellten Deckenauflage, die mit einem hakenartigen Fortsatz 25 in die hinterschnittene Nut 21 eingreift. Die gesamte Unterkonstruktion 19 kann beispielsweise mittels Gewindestangen 26 an einer nicht dargestellten Deckenkonstruktion befestigt werden.

### Bezugszeichenliste

- 1: Schienenführung
- 2: Schiebeelement
- 3: Platte
- 4: Laufwerk
- 5: Laufwagen
- 6: Führungsschiene
- 6': Führungsschiene
- 7: Laufbahn
- 8: Tragrolle
- 9: Führungsrolle
- 10: Führungsrolle
- 11: Steg
- 12: Schenkel
- 12': Schenkel
- 13: Schenkel
- 13': Schenkel
- 14: Längsschlitz
- 15: Aufhängebolzen
- 16: Ausnehmungen
- 17: Ausnehmungen
- 18: Flansch
- 19: Unterkonstruktion
- 20: Fläche
- 21: hinterschnittene Nut
- 22: Befestigungsschrauben
- 23: Abhängeplatte
- 24: Lasche
- 25: hakenartiger Fortsatz
- 26: Gewindestangen
- 27: Abzweigung
- 28: Schienenstrang

## Patentansprüche

1. Schienenführung (1) und Laufwagen (5) für ein hängend geführtes Schiebeelement (2) mit in der Schienenführung (1) rollend geführtem Laufwerk (4) des Laufwagens (5), wobei die Schienenführung (1)- in Nebeneinanderanordnung aus zwei spiegelbildlich zueinander angeordneten getrennten Führungsschienen (6, 6') besteht, und jedem Schiebeelement (2) zwei beabstandete Laufwagen (5) zugeordnet sind, wobei jede Führungsschiene (6, 6') im Wesentlichen aus einem vertikalen Steg (11) und jeweils einem oberen horizontalen und einem unteren horizontalen, jeweils gegen Schenkel (12, 12', 13, 13') der benachbarten Führungsschiene (6, 6') gerichteten Schenkel (12, 12', 13, 13') besteht, und am freien Ende des oberen horizontalen Schenkels (12, 12') der Führungsschiene (6, 6') ein gegen den Laufwagen (5) gerichteter Flansch (18) angeordnet ist, wobei zwischen den unteren Schenkeln (13, 13') ein Längsschlitz (14) für den Durchgriff eines Aufhängebolzens (15) des Laufwagens (5) vorgesehen ist, wobei zumindest im Bereich der aneinander grenzenden stirnseitigen Stöße der Führungsschienen (6, 6') eines Schienenstranges (28) an den oberen und unteren Schenkeln (12, 12', 13, 13') fluchtende Ausnehmungen (16, 17) für die Aufnahme von Zentrierelementen angeordnet sind, wobei jede Führungsschiene (6, 6') eine Laufbahn (7) für wenigstens eine Tragrolle (8) und wenigstens eine Führungsrolle (9; 10) des Laufwerkes (4) aufweist, wobei die Führungsrolle(n) (9) des ersten der beabstandeten Laufwagen (5) in einer Führungsschiene (6) und die Führungsrolle(n) (9) des zweiten Laufwagens (5) in der benachbarten Führungsschiene (6') zwangsgeführt sind, **dadurch gekennzeichnet dass** jeder Laufwagen (5) im Bereich der Hauptstrecke auf den Laufbahnen (7) der beiden zueinander weisenden unteren Schenkel (13, 13') der benachbarten Führungsschienen (6, 6') mittels je einer Tragrolle (8) abgestützt ist, während die den benachbarten Führungsschienen (6, 6') der Schienenführung (1) eines Laufwagens (5) zugeordneten Führungsrollen (9, 10) unterschiedlich hoch ausgebildet sind, wobei der gennante Flansch (18) die beidseitige Zwangsführung der höher ausgebildeten Führungsrolle (9) gewährleistet, während die benachbarte, niedriger ausgebildete Führungsrolle (10), beispiels weise im Abzweigbereich, die zugeordnete Führungsschiene verlassen kann.

2. Schienenführung nach Anspruch 1, **dadurch gekennzeichnet, dass** der obere horizontale Schenkel (12, 12') der Führungsschiene (6, 6') an seiner gegen eine Unterkonstruktion (19) gerichteten Fläche (20) eine hinterschnittene Nut (21) für die Aufnahme von Befestigungsschrauben (22) aufweist.

3. Schienenführung nach Anspruch 1 und 2, **dadurch gekennzeichnet, dass** die Unterkonstruktion (19) eine stegartige Abhängeplatte (23) aufweist und in die zwischen den benachbarten Abhängeplatten (23) verlaufenden Nut (21) eine Lasche (24) für die Abschottung einer Deckenauflage mit einem hakenartigen Fortsatz (25) eingreift.

## Claims

1. A rail guide (1) and a carriage (5) for a suspended and guided sliding component (2) having a running mechanism (4) of the carriage (5) guided in a rolling manner in the rail guide (1), wherein the rail guide (1) consists of two guiding rails (6, 6') in side-by-side disposition, which are disposed to be mirror-inverted to one another, and two spaced-apart carriages (5) are assigned to each sliding component (2), wherein each guiding rail (6, 6') essentially consists of a vertical strut (11) and respectively one upper horizontal and one lower horizontal leg (12, 12', 13, 13'), respectively oriented to face the legs (12, 12', 13, 13') of the neighbouring guiding rail (6, 6'), and wherein a flange (18), which is oriented to face the carriage (5), is disposed at the free end of the upper horizontal leg (12, 12') of the guiding rail (6, 6'), wherein a longitudinal slot (14) is provided between the lower legs (13, 13') for the passage of the suspension bolt (15) of the carriage (5), wherein, at least in the area of the adjoining frontal butt joints of the guiding rails (6, 6') of one line of rails (28), aligned recesses (16, 17) for the reception of centering elements are disposed at the upper and lower legs (12, 12', 13, 13'), wherein each guiding rail (6, 6') has at least one running path (7) for at least one carrying roller (8) and at least one guiding roller (9, 10) of the running mechanism (4), wherein the guiding roller(s) (9) of the first one of the spaced-apart carriages (5) is/are positively guided in one guiding rail (6) and the guiding roller(s) (9) of the second carriage (5) in the neighbouring guiding rail (6'), **characterized in that**, in the area of the main track on the running paths (7) of both lower legs (13, 13') of the neighbouring guiding rails (6, 6') facing each other, each carriage (5) is supported by means of respectively one carrying roller (8), whereas the guiding rollers (9, 10), assigned to the neighbouring guiding rails (6, 6') of the rail guide (1) of a carriage (5), are configured with different heights, wherein said flange (18) guarantees the positive guidance on both sides of the higher configured guiding roller (9), whereas the neighbouring lower configured guiding roller (10) is able to leave the assigned guiding rail, for example in the branching area.

2. A rail guide according to claim 1, **characterized in that** the upper horizontal leg (12, 12') of the guiding rail (6, 6'), at the surface (20) thereof oriented to face a sub-construction (19), presents an undercut groove (21) for the reception of attachments screws (22).

3. A rail guide according to claim 1 and 2, **characterized in that** the sub-construction (19) presents a web-like suspended plate (23) and **in that** a hook-like projection (25) of a bracket (24) for separating a ceiling cover engages into the groove (21) extending between the neighbouring suspended plates (23).

## Revendications

1. Guidage par rail (1) et chariot mobile (5) pour un élément coulissant (2) guidé de façon suspendue, avec un appareil de roulement (4) du chariot mobile (5) guidé de façon roulante dans le guidage par rail (1), le guidage par rail (1) étant composé de deux rails de guidage (6, 6') en agencement côte à côte séparés et disposés de façon inversée l'un par rapport à l'autre, et deux chariots mobiles (5) espacés étant associés à chaque élément coulissant (2), chaque rail de guidage (6, 6') essentiellement consistant en une entretoise (11) verticale et respectivement une branche horizontale supérieure et une branche horizontale inférieure (12, 12', 13, 13'), respectivement agencées de façon à être orientées contre des branches (12, 12', 13, 13') du rail de guidage (6, 6') adjacent, et une bride (18) étant agencée à l'extrémité libre de la branche (12, 12') horizontale supérieure du rail de guidage (6, 6'), laquelle bride est orientée contre le chariot mobile (5), une fente oblongue (14) étant prévue entre les branches (13, 13') inférieures pour le passage d'un boulon de suspension (15) du chariot mobile (5) ; au moins dans la région des abouts frontaux adjacents des rails de guidage (6, 6') d'une file de rails (28), des creux alignés (16, 17) étant agencés sur les branches supérieures et inférieures (12, 12', 13, 13') pour la réception d'éléments de centrage, chaque rail de guidage (6, 6') ayant une voie de roulement (7) pour au moins un galet porteur (8) et au moins un galet de guidage (9, 10) de l'appareil de roulement (4), le(s) galet(s) de guidage (9) du premier chariot mobile (5) espacé étant guidé(s) de façon positive dans un rail de guidage (6) et les le(s) galet(s) de guidage (9) du second chariot mobile (5) étant guidé(s) de façon positive dans le rail de guidage (6') avoisinant, **caractérisé en ce que** chaque chariot mobile (5) est supporté par respectivement un galet porteur (8) dans la région de la voie principale sur les voies de roulement (7) des deux branches (13, 13') inférieures, orientées les unes contre les autres, des rails de guidage (6, 6') avoisinants, tandis que les galets de guidage (9, 10) associés aux rails de guidage (6, 6') avoisinants du guidage par rail (1) d'un chariot mobile (5) sont aménagés avec des hauteurs différentes, ladite bride (18) assurant le guidage positive des deux côtés du galet de guidage (9) aménagé plus haut, tandis que le galet de guidage (10) avoisinant, aménagé moins haut, peut quitter le rail de guidage associé, par exemple dans la région du branchement.

2. Guidage par rail selon la revendication 1, **caractérisé en ce que**, sur sa surface (20) orientée contre une structure porteuse (19), la branche (12, 12') horizontale supérieure du rail de guidage (6, 6') présente une rainure en contre-dépouille (21) pour la réception de boulons de fixation (22).

3. Guidage par rail selon la revendication 1 et 2, **caractérisé en ce que** la structure porteuse (19) présente une plaque suspendue (23) en forme d'entretoise et une extension (25) en forme de crochet d'une éclisse (24) s'engrène dans la rainure (21) qui s'étend entre les plaques suspendues (23) avoisinantes pour cloisonner une couverture de plafond.
